# EUROPÄISCHE PATENTSCHRIFT

(11) **EP 3 575 470 B1**
(45) Veröffentlichungstag und Bekanntmachung des Hinweises auf die Patenterteilung: **21.10.2020**
(21) Anmeldenummer: 18174523.3
(22) Anmeldetag: 28.05.2018
(51) Int. Cl.: D04H 3/16, D01D 5/088, D01D 5/092, D01D 5/098

(54) **VORRICHTUNG ZUR HERSTELLUNG VON SPINNVLIESEN AUS ENDLOSFILAMENTEN**
DEVICE FOR THE MANUFACTURE OF WOVEN MATERIAL FROM CONTINUOUS FILAMENTS
DISPOSITIF DE FABRICATION D'UN TISSU NON-TISSÉ À PARTIR DE FILAMENTS CONTINUS

(43) Veröffentlichungstag der Anmeldung: 04.12.2019
(73) Patentinhaber: Reifenhäuser GmbH & Co. KG Maschinenfabrik, 53844 Troisdorf (DE)
(72) Erfinder: Nitschke, Michael, 53639 Königswinter (DE); Kretschmann, Tristan, 50825 Köln (DE); Neuenhofer, Martin, 51503 Rösrath (DE); Geus, Hans-Georg, 53859 Niederkassel (DE); Frey, Detlef, 53859 Niederkassel (DE)
(74) Vertreter: Andrejewski - Honke Patent- und Rechtsanwälte Partnerschaft mbB

(56) Entgegenhaltungen:
- EP-A1- 1 710 329
- EP-A1- 2 738 297
- DE-A1- 4 014 413
- DE-B- 1 281 629
- US-A- 3 320 343

## Beschreibung

Die Erfindung betrifft eine Vorrichtung zur Herstellung von Spinnvliesen aus Endlosfilamenten, insbesondere aus Endlosfilamenten aus thermoplastischem Kunststoff, wobei eine Spinnerette zum Ausspinnen der Endlosfilamente vorgesehen ist und wobei eine Kühlkammer zum Kühlen der ausgesponnenen Filamente mit Kühlluft vorhanden ist, wobei an gegenüberliegenden Seiten der Kühlkammer jeweils eine Luftzufuhrkabine angeordnet ist und wobei aus den gegenüberliegenden Luftzufuhrkabinen Kühlluft in die Kühlkammer einführbar ist und wobei in den Luftzufuhrkabinen Strömungsgleichrichter zum Gleichrichten der eingeführten Kühlluft vorgesehen sind. - Spinnvlies meint im Rahmen der Erfindung insbesondere ein nach dem Spunbond-Verfahren hergestelltes Spunbond-Vlies. Endlosfilamente unterscheiden sich aufgrund ihrer quasi endlosen Länge von Stapelfasern, die viel geringere Längen von beispielsweise 10 mm bis 60 mm aufweisen.

Vorrichtungen der vorstehend beschriebenen Art sind aus der Praxis in unterschiedlichen Ausführungsformen bekannt. Viele dieser bekannten Vorrichtungen weisen den Nachteil auf, dass die damit hergestellten Spinnvliese über ihre Flächenausdehnung nicht immer ausreichend homogen ausgebildet sind. Viele damit hergestellten Spinnvliese weisen störende Inhomogenitäten in Form von Fehlstellen bzw. Defektstellen auf. Die Anzahl der Inhomogenitäten nimmt in der Regel mit dem Durchsatz bzw. mit Steigerung der Fadengeschwindigkeit zu. Eine typische Fehlstelle in solchen Spinnvliesen entsteht durch sogenannte "Tropfen". Diese entstehen durch Abreißen einer oder mehrerer weicher bzw. schmelzflüssiger Filamente, wodurch eine Schmelzeansammlung entsteht, die eine Fehlstelle im Spinnvlies bedingt. Solche Fehlstellen weisen in der Regel eine Größe von mehr als 2 mm mal 2 mm auf. - Fehlstellen in den Spinnvliesen können auch durch sogenannte "Hard Pieces" erzeugt werden. Diese entstehen wie folgt: Durch Spannungsverlust kann ein Filament relaxieren, zurückschnellen und ein Knäuel bilden, das die Defektstelle in der Spinnvliesfläche erzeugt. Derartige Fehlstellen sind normalerweise kleiner als 2 mm mal 2 mm. Viele nach bekannten Verfahren hergestellte Spinnvliese bzw. Spunbond-Vliese weisen solche Inhomogenitäten auf, vor allem wenn bei ihrer Herstellung mit hohen Durchsätzen gearbeitet wird.

Demgegenüber liegt der Erfindung das technische Problem zugrunde, eine Vorrichtung zur Herstellung von Spinnvliesen aus Endlosfilamenten anzugeben, mit der sehr homogene Spinnvliese erzeugt werden können, die zumindest weitgehend fehlstellenfrei bzw. defektfrei ausgebildet sind und zwar insbesondere bei höheren Durchsätzen von mehr als 200 kg/h/m und/oder bei hohen Fadengeschwindigkeiten.

Zur Lösung dieses technischen Problems lehrt die Erfindung eine Vorrichtung zur Herstellung von Spinnvliesen aus Endlosfilamenten - insbesondere aus Endlosfilamenten aus thermoplastischem Kunststoff -, wobei eine Spinnerette zum Ausspinnen der Endlosfilamente vorgesehen ist, wobei eine Kühlkammer zum Kühlen der ausgesponnenen Filamente mit Kühlluft vorhanden ist, wobei an zwei gegenüberliegenden Seiten der Kühlkammer jeweils eine Luftzufuhrkabine angeordnet ist und wobei aus den gegenüberliegenden Luftzufuhrkabinen Kühlluft in die Kühlkammer einführbar ist,
wobei in zumindest einer der beiden Luftzufuhrkabinen, vorzugsweise in jeder der beiden Luftzufuhrkabinen jeweils zumindest ein Strömungsgleichrichter zum Gleichrichten der auf die Filamente treffenden Kühlluftströmung vorgesehen ist, wobei ein Strömungsgleichrichter eine Mehrzahl von quer zur Bewegungsrichtung der Filamente bzw. des Filamentstroms orientierte Strömungskanäle aufweist, wobei diese Strömungskanäle durch Kanalwandungen begrenzt sind,
wobei die offene Fläche eines Strömungsgleichrichters größer als 85%, vorzugsweise größer als 90% ist und wobei das Verhältnis der Länge L der Strömungskanäle zum Innendurchmesser Dᵢ der Strömungskanäle L/Dᵢ 1 bis 15, vorzugsweise 1 bis 10 und bevorzugt 1,5 bis 9 beträgt.

Es empfiehlt sich, dass die offene Fläche eines Strömungsgleichrichters größer als 91%, vorzugsweise größer als 92% und besonders bevorzugt größer als 92,5% ist. Offene Fläche des Strömungsgleichrichters bezieht sich dabei insbesondere auf den freien Strömungsquerschnitt des Strömungsgleichrichters, der also nicht durch die Kanalwandungen bzw. die Dicke der Kanalwandungen und/oder eventuell zwischen den Strömungskanälen bzw. den Kanalwandungen angeordnete Abstandshalter begrenzt wird. In die Berechnung dieser offenen Fläche gehen insbesondere keine im Bereich des Strömungsgleichrichters angeordnete und vor allem vor bzw. hinter dem Strömungsgleichrichter angeordnete Strömungssiebe mit ihren Maschen ein. Zweckmäßigerweise bleiben diese Strömungssiebe oder dergleichen Komponenten bei der Berechnung der offenen Fläche außer Acht. Es empfiehlt sich, dass die offene Fläche eines Strömungsgleichrichters lediglich durch Summierung der offenen Teilflächen aller Strömungskanäle im Verhältnis zur Gesamtfläche des Strömungsgleichrichters berechnet wird. Die genannte offene Fläche sowie die Gesamtfläche des Strömungsgleichrichters ist quer, insbesondere senkrecht bzw. im Wesentlichen senkrecht zu den Strömungskanälen angeordnet und bildet somit eine Querschnittsfläche des Strömungsgleichrichters.

Mit Dᵢ ist der Innendurchmesser der Strömungskanäle gemeint. Er wird somit für einen Strömungskanal von einer Kanalwandung ausgehend zu gegenüberliegenden Kanalwandung gemessen. Wenn ein Strömungskanal bezüglich seines Querschnittes unterschiedliche Durchmesser aufweist, meint Dᵢ insbesondere den kleinsten Innendurchmesser des Strömungskanals. Der kleinste Innendurchmesser Dᵢ bezieht sich hier und nachfolgend also auf den bei einem Strömungskanal gemessenen kleinsten Innendurchmesser, wenn dieser Strömungskanal bezüglich seines Querschnittes unterschiedliche Innendurchmesser aufweist. So wird der kleinste Innendurchmesser bei einem Querschnitt in Form eines regelmäßigen Sechseckes zwischen zwei gegenüberliegenden Seiten und nicht zwischen zwei gegenüberliegenden Ecken gemessen. Es empfiehlt sich, dass das Verhältnis der Länge L der Strömungskanäle zum Innendurchmesser Dᵢ der Strömungskanäle L/Dᵢ 2 bis 8, vorzugsweise 2,5 bis 7,5, bevorzugt 2,5 bis 7 und sehr bevorzugt 3 bis 6,5 beträgt. Gemäß einer besonders empfohlenen Ausführungsform beträgt das Verhältnis L/Dᵢ 4 bis 6, insbesondere 4,5 bis 5,5. Falls bei einer Mehrzahl von Strömungskanälen verschiedene Längen L der Strömungskanäle und/oder verschiedene Innendurchmesser Dᵢ bzw. kleinste Innendurchmesser Dᵢ der Strömungskanäle vorhanden sein sollten, meint L die mittlere Länge und/oder Dᵢ den mittleren Innendurchmesser bzw. kleinsten Innendurchmesser.

Maschinenrichtung (MD) meint hier und nachfolgend die Richtung, in der die auf einer Ablageeinrichtung bzw. auf einem Ablagesiebband abgelegten Filamente bzw. die Vliesablage abtransportiert werden/wird. Es liegt im Rahmen der Erfindung, dass die beiden Luftzufuhrkabinen bzw. die Strömungsgleichrichter sich quer zur Maschinenrichtung (CD-Richtung) erstrecken und dass die Kühlluft somit im Wesentlichen in Maschinenrichtung (MD) bzw. entgegen der Maschinenrichtung eingeführt wird.

Mit den erfindungsgemäßen Strömungsgleichrichtern kann insbesondere eine gleichmäßige homogene Kühlluftanströmung über die Breite der Anlage bzw. in CD-Richtung erzielt werden. Der Erfindung liegt die Erkenntnis zugrunde, dass durch Einflussnahme auf die Kühlung bzw. auf die Kühlluftströmung in der Kühlkammer und insbesondere durch spezielle Ausgestaltung der Strömungsgleichrichter eine sehr effektive Vergleichmäßigung der Filamentablage bzw. Vliesablage resultiert. Aufgrund der erfindungsgemäßen Kühlung und insbesondere aufgrund der Ausgestaltung des Strömungsgleichrichters können überraschend homogene Spinnvliese erzeugt werden, die weitgehend fehlstellen- bzw. defektstellenfrei sind. Das gilt vor allem auch für höhere Durchsätze und weiter unten noch näher spezifizierte höhere Fadengeschwindigkeiten.

Es liegt im Rahmen der Erfindung, dass die Kühlluftzufuhr für die Kühlkammer durch Ansaugen der Kühlluft aufgrund der Filamentbewegung bzw. der abwärtsgerichteten Filamentströmung erfolgt und/oder durch aktive Einblasung bzw. Einführung von Kühluft, beispielsweise mittels zumindest eines Gebläses. Die erfindungsgemäßen Strömungsgleichrichter sollen eine gerichtete Anblasung der Filamente bewirken und zwar zweckmäßigerweise eine Anblasung quer, vorzugsweise senkrecht zur Filamentachse bzw. zur Strömungsrichtung der Filamente. Es liegt weiterhin im Rahmen der Erfindung, dass die Strömungsgleichrichter eine gleichmäßige bzw. homogene Kühlluftanströmung der Filamente gewährleisten. Eine homogene Kühlluftanströmung der Filamente meint hier vorzugsweise eine homogene bzw. gleichmäßige Anströmung über die Breite der Vorrichtung quer zur Maschinenrichtung, das heißt über die CD-Richtung. Über die Höhe der Kühlluftkammer bzw. der Strömungsgleichrichter kann die Anströmung grundsätzlich unterschiedlich sein. Es empfiehlt sich, dass die erfindungsgemäßen Strömungsgleichrichter insbesondere für eine gleichmäßige Ausrichtung der Luftströmungsvektoren sorgen, wobei zweckmäßigerweise der Betrag der Luftgeschwindigkeit weitgehend unverändert bleibt. Die erfindungsgemäße Ausgestaltung der Strömungsgleichrichter erfüllt insbesondere den vorstehend beschriebenen Effekt einer gleichmäßigen bzw. gerichteten Kühlluftanblasung der Filamente in der Kühlkammer. - Nach einer bevorzugten Ausführungsform werden von beiden gegenüberliegenden Luftzufuhrkabinen jeweils gleiche bzw. im Wesentlichen gleiche Volumenströme an Kühlluft in die Kühlkammer eingeführt. Grundsätzlich liegt es aber auch im Rahmen der Erfindung, dass aus beiden Luftzufuhrkabinen jeweils unterschiedliche Volumenströme an Kühlluft in die Kühlkammer eingeführt werden.

Eine bewährte Ausführungsform der Erfindung ist dadurch gekennzeichnet, dass jede Luftzufuhrkabine in zumindest zwei Kabinenabschnitte unterteilt ist, aus denen jeweils Kühlluft unterschiedlicher Temperatur zuführbar ist. Empfohlenermaßen weist dabei jede Luftzufuhrkabine zwei übereinander bzw. vertikal übereinander angeordnete Kabinenabschnitte auf, aus denen die Kühlluft unterschiedlicher Temperatur zugeführt wird. Zweckmäßigerweise wird aus zwei gegenüberliegenden Kabinenabschnitten zweier Luftzufuhrkabinen Kühlluft gleicher Temperatur in die Kühlkammer eingeführt. Gemäß einer bevorzugten Ausführungsform der Erfindung ist jede Luftzufuhrkabine in lediglich zwei Kabinenabschnitte unterteilt, aus denen jeweils Kühlluft unterschiedlicher Temperatur zuführbar ist. Nach einer anderen Ausführungsform weist eine Luftzufuhrkabine drei oder mehr Kabinenabschnitte auf, aus denen Kühlluft unterschiedlicher Temperatur in die Kühlkammer eingeführt werden kann. - Vorzugsweise ist ein Strömungsgleichrichter im Bereich jedes Kabinenabschnittes der Luftzufuhrkabinen vorhanden. Zweckmäßigerweise erstreckt sich ein Strömungsgleichrichter über alle Kabinenabschnitte einer Luftzufuhrkabine. Gemäß einer bevorzugten Ausführungsform erstreckt sich ein Strömungsgleichrichter über die gesamte Höhe und/oder Breite der zugeordneten Luftzufuhrkabine bzw. im Wesentlichen über die gesamte Höhe und/oder Breite der zugeordneten Luftzufuhrkabine.

Eine besonders empfohlene Ausführungsform der Erfindung zeichnet sich dadurch aus, dass zumindest ein Strömungsgleichrichter an seiner Kühlluft-Einströmseite und/oder an seiner Kühlluft-Ausströmseite zumindest ein Strömungssieb aufweist. Es liegt dabei im Rahmen der Erfindung, dass ein Strömungssieb bzw. die Fläche eines Strömungssiebes quer und bevorzugt senkrecht bzw. im Wesentlichen senkrecht zur Längsrichtung der Strömungskanäle eines Strömungsgleichrichters angeordnet ist. Empfohlenermaßen weist ein Strömungsgleichrichter sowohl an seiner Kühlluft-Einströmseite als auch an seiner Kühlluft-Ausströmseite ein solches Strömungssieb auf. Zweckmäßigerweise ist ein Strömungssieb an der Kühlluft-Einströmseite und/oder an der Kühlluft-Ausströmseite eines Strömungsgleichrichters gespannt bzw. unter Vorspannung gehalten bzw. befestigt. Es liegt im Rahmen der Erfindung, dass ein Strömungssieb an der Kühlluft-Einströmseite und/oder an der Kühlluft-Ausströmseite des Strömungsgleichrichters unmittelbar an dem Strömungsgleichrichter angeordnet ist bzw. anliegt. Mit den bevorzugt vorgesehenen Strömungssieben soll die homogene Anströmung der Filamente mit der Kühlluft unterstützt werden. - Es liegt im Rahmen der Erfindung, dass bei der Bestimmung der oben behandelten und im Patentanspruch 1 beanspruchten offenen Fläche des Strömungsgleichrichters die vor bzw. hinter dem Strömungsgleichrichter angeordneten Strömungssiebe unberücksichtigt bleiben.

Es empfiehlt sich, dass ein Strömungssieb eine Maschenweite bzw. eine mittlere Maschenweite von 0,1 bis 0,5 mm, zweckmäßigerweise von 0,1 bis 0,4 mm und vorzugsweise von 0,15 bis 0,34 mm aufweist. Maschenweite meint hier insbesondere den Abstand von zwei gegenüberliegenden Drähten des Strömungssiebes bzw. des Siebgewebes des Strömungssiebes. Dabei ist mit Maschenweite insbesondere der kleinste Abstand von zwei gegenüberliegenden Drähten einer Masche gemeint. Wenn ein Strömungssieb rechteckförmige Maschen mit unterschiedlich langen Rechteckseiten aufweist, ist mit Maschenweite der Abstand zwischen den beiden längeren Rechteckseiten gemeint. Empfohlenermaßen weist ein Strömungssieb eine Drahtstärke bzw. mittlere Drahtstärke von 0,05 bis 0,35 mm, vorzugsweise von 0,05 bis 0,32 mm, bevorzugt von 0,06 bis 0,30 mm und sehr bevorzugt von 0,07 bis 0,28 mm auf. Es liegt im Rahmen der Erfindung, dass ein Strömungssieb über seine Siebfläche gleiche bzw. gleichgroße Maschen oder im Wesentlichen gleiche bzw. gleichgroße Maschen aufweist. Zweckmäßigerweise liegt eine homogene Verteilung von Maschen gleicher Geometrie bzw. von im Wesentlichen gleicher Geometrie über die Siebfläche vor.

Gemäß empfohlener Ausführungsform der Erfindung beträgt die offene Fläche eines Strömungssiebes 15 bis 55%, zweckmäßigerweise 20 bis 50% und vorzugsweise 25 bis 45%. Offene Fläche des Strömungssiebes meint dabei insbesondere die nicht durch die Maschendrähte eingenommene offene Fläche des Strömungssiebes und somit die frei von der Kühlluft durchströmbare Fläche des Strömungssiebes.

Eine bevorzugte Ausführungsform der Erfindung ist dadurch gekennzeichnet, dass ein Strömungsgleichrichter und ein an seiner Kühlluft-Einströmseite und/oder ein an seiner Kühlluft-Ausströmseite angeordnetes Strömungssieb von einem gemeinsamen Rahmen aufgenommen werden. Dadurch entsteht gleichsam ein fester bzw. stabiler Verbund zwischen Strömungsgleichrichter und Strömungssieben, der als Ganzes in der Luftzufuhrkabine fixiert werden kann. Vorzugsweise wird an beiden gegenüberliegenden Seiten der Kühlkammer bzw. an beiden Luftzufuhrkabinen zumindest ein solcher Rahmen mit einem Strömungsgleichrichter und zumindest einem Strömungssieb angeordnet.

Erfindungsgemäß sind die Strömungskanäle des Strömungsgleichrichters bzw. der Strömungsgleichrichter quer zur Strömungsrichtung der Filamente und zweckmäßigerweise quer zur Längsmittelache M der Vorrichtung angeordnet. Gemäß einer bevorzugten Ausführungsform der Erfindung sind die Strömungskanäle senkrecht bzw. im Wesentlichen senkrecht zu der Strömungsrichtung der Filamente bzw. zur Längsmittelachse M der Vorrichtung orientiert. Es liegt im Rahmen der Erfindung, dass die Strömungskanäle senkrecht bzw. im Wesentlichen senkrecht zu einer orthogonal zur Maschinenrichtung (MD) ausgerichteten Ebene bzw. zu einer durch die Längsmittelachse M der Vorrichtung verlaufenden Vertikalebene ausgerichtet sind. Grundsätzlich ist es aber auch möglich, dass die Strömungskanäle schräg zu den genannten Ebenen angeordnet sein können. Die Winkel der Schrägorientierung der Strömungskanäle eines Strömungsgleichrichters kann dabei einheitlich sein oder auch unterschiedlich sein. Wenn hier von der Orientierung bzw. Anordnung der Strömungskanäle die Rede ist, meint dies insbesondere die Orientierung bzw. Anordnung der Längsachsen der Strömungskanäle. Es liegt im Rahmen der Erfindung, dass die Strömungskanäle eines Strömungsgleichrichters linear bzw. im Wesentlichen linear ausgebildet sind.

Eine sehr bevorzugte Ausführungsform der Erfindung ist dadurch gekennzeichnet, dass die Strömungskanäle eines Strömungsgleichrichters einen mehreckigen Querschnitt aufweisen und zwar vorzugsweise einen viereckigen bis achteckigen Querschnitt aufweisen. Eine sehr empfohlene Ausführungsform der Erfindung zeichnet sich dadurch aus, dass die Strömungskanäle eines Strömungsgleichrichters mit einem sechseckigen Querschnitt ausgestattet sind. Für diesen bevorzugten Fall sind die Strömungskanäle somit gleichsam wabenförmig ausgestaltet.

Gemäß einer weiteren bevorzugten Ausführungsform der Erfindung weisen die Strömungskanäle eines Strömungsgleichrichters einen runden Querschnitt auf, wobei die Strömungskanäle vorzugsweise mit kreisrundem oder ovalem Querschnitt ausgebildet sind. Dabei ist der kreisrunde Querschnitt bevorzugt.

Eine zusätzliche Ausführungsform der Erfindung ist dadurch gekennzeichnet, dass die Kanalwandungen der Strömungskanäle flügelförmig bzw. tragflügelförmig ausgebildet sind. Die tragflügelförmigen Kanalwandungen üben dabei insbesondere eine richtungsweisende Funktion bezüglich der durchströmenden Kühlluft aus. Zweckmäßigerweise sind zwischen den flügelförmigen bzw. tragflügelförmigen Kanalwandungen rechteckförmige bzw. im Wesentlichen rechteckförmige Strömungskanäle ausgebildet. Es liegt im Rahmen der Erfindung, dass der kleinste Abstand zweier benachbarter flügelförmiger bzw. tragflügelförmiger Kanalwandungen 2 bis 15 mm, vorzugsweise 3 bis 12 mm und bevorzugt 5 bis 10 mm beträgt.

Eine sehr empfohlene Ausführungsform der Erfindung ist dadurch gekennzeichnet, dass die von der Kühlluft durchströmte Innenfläche eines Strömungsgleichrichters 5 bis 50 m², vorzugsweise 7,5 bis 45 m² und bevorzugt 10 bis 40 m² pro Quadratmeter Strömungsquerschnitt des Strömungsgleichrichters beträgt. Die von der Kühlluft durchströmte Innenfläche berechnet sich dabei aus der Summe der pro Quadratmeter Strömungsquerschnitt des Strömungsgleichrichters durchströmten bzw. angeströmten Flächen der Kanalwandungen der Strömungskanäle. Es liegt im Rahmen der Erfindung, dass bei der Berechnung dieser durchströmten Innenfläche die Strömungssiebe des Strömungsgleichrichters unberücksichtigt bleiben.

Gemäß sehr bevorzugter Ausführungsform der Erfindung beträgt die Länge L der Strömungskanäle eines Strömungsgleichrichters 15 bis 65 mm, vorzugsweise 20 bis 60 mm, bevorzugt 20 bis 55 mm und sehr bevorzugt 25 bis 50 mm. - Empfohlenermaßen beträgt der Innendurchmesser bzw. der kleinste Innendurchmesser Dᵢ der Strömungskanäle 2 bis 15 mm, vorzugsweise 3 bis 12 mm, bevorzugt 4 bis 11 mm und sehr bevorzugt 5 bis 10 mm. - Es liegt im Rahmen der Erfindung, dass die Strömungskanäle in einem Strömungsgleichrichter kompakt und dicht aneinander angeordnet sind. Vorzugsweise grenzt in einem Strömungsgleichrichter Strömungskanal an Strömungskanal und nach einer Ausführungsform können lediglich Abstandshalter zwischen den Strömungskanälen vorhanden sein. Empfohlenermaßen ist der gegenseitige Abstand der Strömungskanäle bzw. zumindest des Großteils der Strömungskanäle kleiner bzw. deutlich kleiner als der kleinste Innendurchmesser Dᵢ eines Strömungskanals. Zweckmäßigerweise sind die Strömungskanäle in einem Strömungsgleichrichter nach dem Prinzip der dichtesten Packung angeordnet.

Es liegt im Rahmen der Erfindung, dass an jede Luftzufuhrkabine zumindest eine Zuführungsleitung für die Zuführung der Kühlluft mit einer Querschnittsfläche Qz angeschlossen ist, wobei sich diese Querschnittsfläche Qz der Zuführungsleitung beim Übergang der Kühlluft in die Zufuhrkabine auf eine Querschnittsfläche Q_{L} der Luftzufuhrkabine vergrößert, wobei die Querschnittsfläche Q_{L} mindestens doppelt so groß, vorzugsweise mindestens dreimal so groß und bevorzugt mindestens viermal so groß ist wie die Querschnittsfläche Qz der Zuführungsleitung. Zweckmäßigerweise erweitert sich die Querschnittsfläche Qz der Zuführungsleitung auf das 3- bis 15-Fache zur Querschnittsfläche Q_{L} der Luftzufuhrkabine. Gemäß einer Ausführungsform der Erfindung ist der einer Luftzufuhrkabine zugeführte Kühlvolumenstrom in eine Mehrzahl von Teilvolumenströme aufgeteilt, welche Teilvolumenströme durch separate Teil-Zuführungsleitungen und/oder durch die Segmente einer segmentierten Zuführungsleitung zuströmen. Der Kühlluftvolumenstrom kann dabei insbesondere in zwei bis fünf, vorzugsweise in zwei bis drei Teilvolumenströme aufgeteilt sein. Wenn jeder Teilvolumenstrom durch eine separate Teil-Zuführungsleitung zuströmt, erweitert sich die Querschnittsfläche Q_{Z} der Teil-Zuführungsleitung auf die Querschnittsfläche Q_{L} des betreffenden Kabinenabschnittes der Luftzufuhrkabine. Dabei ist die Querschnittsfläche Q_{L} bevorzugt mindestens doppelt so groß, vorzugsweise mindestens dreimal so groß wie die Querschnittsfläche Q_{Z} der Teil-Zuführungsleitung. Es empfiehlt sich, dass sich die Querschnittsfläche Q_{Z} einer Zuführungsleitung bzw. einer Teil-Zuführungsleitung stufenförmig - insbesondere in mehreren Stufen - oder kontinuierlich auf die Querschnittsfläche Q_{L} der Luftzufuhrkabine bzw. auf die Querschnittsfläche eines Kabinenabschnittes der Luftzufuhrkabine erweitert.

Nach einer besonders empfohlenen Ausführungsform der Erfindung ist in der Luftzufuhrkabine in Strömungsrichtung der Kühlluft vor dem Strömungsgleichrichter und mit Abstand zu dem Strömungsgleichrichter zumindest ein flächiges Homogenisierungselement zur Homogenisierung des in die Luftzufuhrkabine eingeführten Kühlluftstromes angeordnet. Es liegt im Rahmen der Erfindung, dass ein flächiges Homogenisierungselement eine Mehrzahl von Öffnungen aufweist und dass die freie geöffnete Fläche des flächigen Homogenisierungselementes 1 bis 20%, vorzugsweise 2 bis 18% und bevorzugt 2 bis 15% der gesamten Fläche des flächigen Homogenisierungselementes beträgt. Nach einer Ausführungsvariante ist zumindest ein Homogenisierungselement als Lochelement, insbesondere als Lochblech, mit einer Mehrzahl von Lochöffnungen ausgebildet, wobei die Lochöffnungen vorzugsweise einen Öffnungsdurchmesser von 1 bis 10 mm, bevorzugt von 1,5 bis 9 mm und sehr bevorzugt von 1,5 bis 8 mm aufweisen. Nach einer anderen bevorzugten Ausführungsform der Erfindung ist ein Homogenisierungselement als Homogenisierungssieb mit einer Mehrzahl bzw. mit einer Vielzahl von Maschen ausgebildet, wobei das Homogenisierungssieb vorzugsweise Maschenweiten von 0,1 bis 0,5 mm, bevorzugt von 0,12 bis 0,4 mm und sehr bevorzugt von 0,15 bis 0,35 mm aufweist. Es empfiehlt sich, dass das zumindest eine flächige Homogenisierungselement in einem Abstand a₁ von mindestens 50 mm, vorzugsweise von mindestens 80 mm und bevorzugt von mindestens 100 mm in Strömungsrichtung der Kühlluft vor dem Strömungsgleichrichter der entsprechenden Luftzufuhrkabine bzw. vor dem Strömungssieb dieses Strömungsgleichrichters angeordnet ist. Zweckmäßigerweise ist eine Mehrzahl von Homogenisierungselementen mit Abstand zu dem Strömungsgleichrichter in Strömungsrichtung der Kühlluft hintereinander und beabstandet voneinander in einer Luftzufuhrkabine angeordnet. Dabei beträgt der Abstand zwischen zwei in einer Luftzufuhrkabine in Strömungsrichtung hintereinander angeordneten Homogenisierungselementen mindestens 50 mm, vorzugsweise mindestens 80 mm und bevorzugt mindestens 100 mm.

In der erfindungsgemäßen Vorrichtung werden die Endlosfilamente mittels einer Spinnerette ausgesponnen und der Kühlkammer mit den Luftzufuhrkabinen und Strömungsgleichrichtern zugeführt. Es liegt im Rahmen der Erfindung, dass zumindest ein Spinnbalken zum Erspinnen der Filamente quer zur Maschinenrichtung (MD-Richtung) angeordnet ist. Nach einer sehr bevorzugten Ausführungsform der Erfindung ist der Spinnbalken dabei senkrecht bzw. im Wesentlichen senkrecht zur Maschinenrichtung orientiert. Es ist im Rahmen der Erfindung aber auch möglich, dass der Spinnbalken schräg zur Maschinenrichtung angeordnet ist. Nach einer sehr bevorzugten Ausführungsform der Erfindung ist zwischen der Spinnerette bzw. dem Spinnbalken und der Kühlkammer zumindest eine Monomer-Absaugungseinrichtung vorgesehen. Mit der Monomer-Absaugungseinrichtung wird Luft aus dem Filamentbildungsraum unterhalb der Spinnerette abgesaugt. Dadurch können die neben den Endlosfilamenten austretenden Gase wie Monomere, Oligomere, Zersetzungsprodukte und dergleichen aus der erfindungsgemäßen Vorrichtung entfernt werden. Eine Monomer-Absaugungseinrichtung weist zweckmäßigerweise zumindest eine Absaugungskammer auf, an die bevorzugt zumindest ein Absaugungsgebläse angeschlossen ist. Es empfiehlt sich, dass in Strömungsrichtung der Filamente an die Monomer-Absaugungseinrichtung die erfindungsgemäße Kühlkammer mit den Luftzufuhrkabinen und Strömungsgleichrichtern anschließt.

Es liegt im Rahmen der Erfindung, dass die Filamente aus der Kühlkammer in eine Verstreckvorrichtung zum Verstrecken der Filamente eingeführt werden. Zweckmäßigerweise schließt an die Kühlkammer ein Zwischenkanal an, der die Kühlkammer mit einem Verstreckschacht der Verstreckvorrichtung verbindet.

Nach besonders bevorzugter Ausführungsform der Erfindung ist das Aggregat aus der Kühlkammer und der Verstreckvorrichtung bzw. das Aggregat aus der Kühlkammer, dem Zwischenkanal und dem Verstreckschacht als geschlossenes System ausgebildet. Geschlossenes System meint dabei insbesondere, dass außer der Zufuhr von Kühlluft in die Kühlkammer keine weitere Luftzufuhr in dieses Aggregat erfolgt. Die erfindungsgemäß eingesetzten Strömungsgleichrichter zeichnen sich vor allem durch besondere Vorteile in einem solchen geschlossenen System aus. Hier ist eine besonders einfache und effektive Vergleichmäßigung der Luftströmung bzw. Kühlluftströmung möglich.

Vorzugsweise schließt in Strömungsrichtung der Filamente an die Verstreckvorrichtung zumindest ein Diffusor an, wobei die Filamente durch diesen Diffusor geführt werden. Es empfiehlt sich, dass der Diffusor einen in Richtung der Ablage der Filamente sich aufweitenden Diffusorquerschnitt bzw. einen divergenten Diffusorabschnitt umfasst. Es liegt im Rahmen der Erfindung, dass die Filamente auf einer Ablageeinrichtung zur Filamentablage bzw. zur Vliesablage abgelegt werden. Bei der Ablageeinrichtung handelt es sich zweckmäßigerweise um ein Ablagesiebband bzw. um ein luftdurchlässiges Ablagesiebband. Mit der Ablageeinrichtung bzw. mit dem Ablagesiebband wird die aus den Filamenten gebildete Vliesbahn in Maschinenrichtung (MD) abgefördert.

Nach bevorzugter Ausführungsform der Erfindung wird zumindest im Ablagebereich der Filamente Prozessluft durch die Ablageeinrichtung bzw. durch das Ablagesiebband gesaugt bzw. von unten gesaugt. Dadurch wird eine besonders stabile Filamentablage bzw. Vliesablage erzielt. Dieser Absaugung kommt im Rahmen der Erfindung in Kombination mit den erfindungsgemäßen Strömungsgleichrichtern vorteilhafte Bedeutung zu. - Nach der Ablage auf der Ablageeinrichtung wird die Vliesbahn zweckmäßigerweise weiteren Behandlungsmaßnahmen - insbesondere einer Kalandrierung - zugeführt.

Es liegt im Rahmen der Erfindung, dass die erfindungsgemäße Vorrichtung so ausgestaltet bzw. mit der Maßgabe eingerichtet ist, dass mit Fadengeschwindigkeiten bzw. Filamentgeschwindigkeiten über 2000 m/min, insbesondere mit Fadengeschwindigkeiten über 2200 m/min oder über 2500 m/min gearbeitet werden kann, beispielsweise mit einer Fadengeschwindigkeit im Bereich von 3000 m/min. Mit diesen Filamentgeschwindigkeiten kann im Rahmen der Erzeugung von Filamenten bzw. Spinnvliesen aus Polyolefinen, insbesondere aus Polypropylen, gearbeitet werden. Im Zuge der Herstellung von Filamenten bzw. Spinnvliesen aus Polyestern, insbesondere aus Polyethylenterephthalat (PET), können mit der erfindungsgemäßen Vorrichtung auch Fadengeschwindigkeiten bzw. Filamentgeschwindigkeiten von über 4000 m/min und sogar von über 5000 m/min realisiert werden. Für die vorstehend aufgeführten hohen Fadengeschwindigkeiten - sowohl bezüglich Polyolefinen als auch in Bezug auf Polyester - hat sich die erfindungsgemäße Ausgestaltung der Luftzufuhrkabinen mit den Strömungsgleichrichtern besonders bewährt. Der Erfindung liegt die Erkenntnis zugrunde, dass mit der erfindungsgemäßen Vorrichtung Spinnvliese von optimaler Qualität und vor allem mit homogenen Eigenschaften über ihre Flächenausdehnung erzielt werden können. Fehlstellen bzw. Defektstellen in den Vliesen bzw. in den Vliesoberflächen können vollständig verhindert oder zumindest weitgehend minimiert werden. Diese Vorteile können insbesondere auch bei hohen Durchsätzen der Vorrichtung von mehr als 150 kg/h/m oder mehr als 200 kg/h/m erzielt werden. Aufgrund der erfindungsgemäßen Ausgestaltung der Luftzufuhrkabinen bzw. der Strömungsgleichrichter wird eine optimale Kühlluftzufuhr in die Kühlkammer gewährleistet, die letztendlich zu den vorteilhaften Eigenschaften der Spinnvliesbahn führt. Es kann im Rahmen der Erfindung eine sehr gleichmäßige bzw. homogene Kühlluftzufuhr realisiert werden und aufgrund dieser vorteilhaften Zufuhr von Kühlluft werden die Filamente insoweit positiv beeinflusst, dass unerwünschte Fehlstellen in der Vliesbahn verhindert oder weitgehend minimiert werden können. Die erfindungsgemäße Vorrichtung kann nichtsdestoweniger mit relativ einfachen und wenig aufwendigen Maßnahmen verwirklicht werden. Sie zeichnet sich somit auch durch Kostengünstigkeit aus.

Nachfolgend wird die Erfindung anhand einer lediglich ein Ausführungsbeispiel darstellenden Zeichnung näher erläutert. Es zeigen in schematischer Darstellung:
- Fig. 1: einen Vertikalschnitt durch die erfindungsgemäße Vorrichtung,
- Fig. 2: einen vergrößerten Ausschnitt aus der Fig. 1 mit der Kühlvorrichtung aus der Kühlkammer und den Luftzufuhrkabinen,
- Fig. 3: eine perspektivische Ansicht eines Aggregates aus einem Strömungsgleichrichter mit vor- und nachgeschaltetem Strömungssieb,
- Fig. 4: einen Querschnitt durch einen Strömungsgleichrichterabschnitt mit im Querschnitt sechseckförmigen bzw. wabenförmigen Strömungskanälen,
- Fig. 5: den Gegenstand nach Fig. 4 mit im Querschnitt kreisrunden Strömungskanälen und
- Fig. 6: den Gegenstand gemäß Fig. 4 mit tragflügelförmigen Kanalwandungen der Strömungskanäle des Strömungsgleichrichters.

Die Figuren zeigen eine erfindungsgemäße Vorrichtung zur Herstellung von Spinnvliesen aus Endlosfilamenten 1, insbesondere aus Endlosfilamenten 1 aus thermoplastischem Kunststoff. Die Vorrichtung umfasst eine Spinnerette 2 zum Erspinnen der Endlosfilamente 1. Diese ersponnenen Endlosfilamente 1 werden in eine Kühlvorrichtung 3 mit einer Kühlkammer 4 und mit an zwei gegenüberliegenden Seiten der Kühlkammer 4 angeordneten Luftzufuhrkabinen 5, 6 eingeführt. Die Kühlkammer 4 und die Luftzufuhrkabinen 5, 6 erstrecken sich quer zur Maschinenrichtung MD und somit in CD-Richtung der Vorrichtung. Aus den gegenüberliegenden Luftzufuhrkabinen 5, 6 wird Kühlluft in die Kühlkammer 4 eingeführt. Zwischen der Spinnerette 2 und der Kühlvorrichtung 3 ist bevorzugt und im Ausführungsbeispiel eine Monomer-Absaugungseinrichtung 7 angeordnet. Mit dieser Monomer-Absaugungseinrichtung 7 können beim Spinnprozess auftretende störende Gase aus der Vorrichtung entfernt werden. Bei diesen Gasen kann es sich beispielsweise um Monomere, Oligomere bzw. Zersetzungsprodukte und dergleichen Substanzen handeln.

In Filamentströmungsrichtung FS ist der Kühlvorrichtung 3 eine Verstreckvorrichtung 8 nachgeschaltet, in der die Filamente 1 verstreckt werden. Die Verstreckvorrichtung 8 weist vorzugsweise und im Ausführungsbeispiel einen Zwischenkanal 9 auf, der die Kühlvorrichtung 3 mit einem Verstreckschacht 10 der Verstreckvorrichtung 8 verbindet. Nach besonders bevorzugter Ausführungsform und im Ausführungsbeispiel ist das Aggregat aus der Kühlvorrichtung 3 und der Verstreckvorrichtung 8 bzw. das Aggregat aus der Kühlvorrichtung 3, dem Zwischenkanal 9 und dem Verstreckschacht 10 als geschlossenes System ausgebildet. Geschlossenes System meint dabei, dass außer der Zufuhr von Kühlluft in der Kühlvorrichtung 3 keine weitere Luftzufuhr in dieses Aggregat erfolgt.

Zweckmäßigerweise und im Ausführungsbeispiel schließt in Filamentströmungsrichtung FS an die Verstreckvorrichtung 8 ein Diffusor 11 an, durch den die Filamente 1 geführt werden. Nach einer Ausführungsform und im Ausführungsbeispiel sind zwischen der Verstreckvorrichung 8 bzw. zwischen dem Verstreckschacht 10 und dem Diffusor 11 Sekundärluft-Eintrittsspalte 12 für die Einführung von Sekundärluft in den Diffusor 11 vorgesehen. Nach Durchlaufen des Diffusors 11 werden die Filamente 1 vorzugsweise und im Ausführungsbeispiel auf einer als Ablagesiebband 13 ausgebildeten Ablageeinrichtung abgelegt. Die Filamentablage bzw. die Vliesbahn 14 wird dann zweckmäßigerweise und im Ausführungsbeispiel mit dem Ablagesiebband 13 in Maschinenrichtung MD abgefördert bzw. abtransportiert. Empfohlenermaßen und im Ausführungsbeispiel ist unter der Ablageeinrichtung bzw. unter dem Ablagesiebband 13 eine Absaugungseinrichtung zum Absaugen von Luft bzw. Prozessluft durch die Ablageeinrichtung bzw. durch das Ablagesiebband 13 vorgesehen. Dazu ist bevorzugt und im Ausführungsbeispiel unterhalb des Diffusoraustrittes ein Absaugbereich 15 unter dem Ablagesiebband 13 angeordnet. Zweckmäßigerweise und im Ausführungsbeispiel erstreckt sich der Absaugbereich 15 zumindest über die Breite B des Diffusoraustrittes. Bevorzugt und im Ausführungsbeispiel ist die Breite b des Absaugbereiches 15 größer als die Breite B des Diffusoraustrittes.

Nach bevorzugter Ausführungsform und im Ausführungsbeispiel ist jede Luftzufuhrkabine 5, 6 in zwei Kabinenabschnitte 16, 17 unterteilt, aus denen jeweils Kühlluft unterschiedlicher Temperatur zuführbar ist. So ist vorzugsweise und im Ausführungsbeispiel aus den oberen Kabinenabschnitten 16 jeweils Kühlluft mit einer Temperatur T₁ zuführbar, während aus den beiden unteren Kabinenabschnitten 17 jeweils Kühlluft einer von der Temperatur T₁ unterschiedlichen Temperatur T₂ zuführbar ist. Nach einer Ausführungsform und im Ausführungsbeispiel ist in jeder Luftzufuhrkabine 5, 6 kühlkammerseitig jeweils ein Strömungsgleichrichter 18 angeordnet, der sich bevorzugt und im Ausführungsbeispiel über beide Kabinenabschnitte 16, 17 jeder Luftzufuhrkabine 5, 6 erstreckt.

Die beiden Strömungsgleichrichter 18 dienen zum Gleichrichten der auf die Filamente 1 treffenden Kühlluftströmung. Dabei weist bevorzugt und im Ausführungsbeispiel jeder Strömungsgleichrichter 18 eine Mehrzahl von senkrecht zur Filamentströmungsrichtung FS orientierte Strömungskanäle 19 auf. Diese Strömungskanäle 19 sind jeweils durch Kanalwandungen 20 begrenzt und sind vorzugsweise linear ausgebildet.

Nach bevorzugter Ausführungsform und im Ausführungsbeispiel beträgt die offene Fläche jedes Strömungsgleichrichters 18 mehr als 90% der gesamten Fläche des Strömungsgleichrichters 18. Empfohlenermaßen und im Ausführungsbeispiel liegt das Verhältnis der Länge L der Strömungskanäle 19 zum kleinsten Innendurchmesser Dᵢ der Strömungskanäle 19 im Bereich zwischen 1 und 10, zweckmäßigerweise im Bereich zwischen 1 und 9.

Gemäß sehr bewährter Ausführungsform und im Ausführungsbeispiel weist jeder Strömungsgleichrichter 18 sowohl an seiner Kühlluft-Einströmseite ES als auch an seiner Kühlluft-Ausströmseite AS ein Strömungssieb 21 auf. Vorzugsweise und im Ausführungsbeispiel sind die beiden Strömungssiebe 21 jedes Strömungsgleichrichters 18 unmittelbar vor bzw. hinter dem Strömungsgleichrichter 18 angeordnet.

Empfohlenermaßen und im Ausführungsbeispiel sind die beiden Strömungssiebe 21 eines Strömungsgleichrichters 18 bzw. die Flächen dieser Strömungssiebe 21 senkrecht zur Längsrichtung der Strömungskanäle 19 des Strömungsgleichrichters 18 ausgerichtet. Es hat sich bewährt, dass ein Strömungssieb 21 eine Maschenweite w von 0,1 bis 0,5 mm, vorzugsweise von 0,1 bis 0,4 mm und bevorzugt von 0,15 bis 0,34 mm aufweist. Fernerhin ist es vorteilhaft, wenn das Strömungssieb eine Drahtstärke d von 0,05 bis 0,35 mm, vorzugsweise von 0,05 bis 0,32 mm und bevorzugt von 0,07 bis 0,28 mm aufweist. Es liegt im Rahmen der Erfindung, dass die Maschenweite w der Strömungssiebe 21 wesentlich kleiner ist als der kleinste Innendurchmesser Dᵢ der Strömungskanäle 19 des Strömungsgleichrichters 18. Die Maschenweite w eines Strömungssiebes 21 beträgt bevorzugt weniger als 1/6, sehr bevorzugt weniger als 1/8 und besonders bevorzugt weniger als 1/10 des kleinsten Innendurchmessers Dᵢ der Strömungskanäle 19. Empfohlenermaßen beträgt die offene und nicht durch Draht eingenommene Fläche eines Strömungssiebes 21 bis 50% und vorzugsweise 25 bis 45% der Gesamtfläche eines Strömungssiebes 21.

Die Fig. 4 bis 6 zeigen typische Querschnitte der Strömungskanäle 19 eines erfindungsgemäß eingesetzten Strömungsgleichrichters 18. Nach einer empfohlenen Ausführungsform und im Ausführungsbeispiel gemäß Fig. 4 weisen die Strömungskanäle 19 eines Strömungsgleichrichters 18 einen sechseckförmigen bzw. wabenförmigen Querschnitt auf. Der kleinste Innendurchmesser Dᵢ wird hier zwischen gegenüberliegenden Seiten des Sechseckes gemessen (s. Fig. 4). - Im Ausführungsbeispiel gemäß Fig. 5 weisen die Strömungskanäle 19 des Strömungsgleichrichters 18 einen kreisrunden Querschnitt auf. - Die Fig. 6 zeigt eine Ausführungsform eines erfindungsgemäßen Strömungsgleichrichters 18 mit tragflügelförmigen Kanalwandungen 20. Diese tragflügelförmigen Kanalwandungen 20 sind zweckmäßigerweise und im Ausführungsbeispiel durch Abstandshalter 22 voneinander getrennt, welche Abstandshalter 22 ebenfalls Kanalwandungen dieser Strömungskanäle bilden. Die tragflügelförmigen Kanalwandungen 20 sind im Querschnitt bogenförmig gekrümmt ausgebildet (s. rechte Seite der Fig. 6). Grundsätzlich können die tragflügelförmigen Kanalwandungen 20 auch geradlinig ausgebildet sein und in diesem Fall ist der Strömungsgleichrichter 18 wie ein Gitterrost ausgeführt.

## Patentansprüche

1. Vorrichtung zur Herstellung von Spinnvliesen aus Endlosfilamenten (1), insbesondere aus Endlosfilamenten (1) aus thermoplastischem Kunststoff, wobei eine Spinnerette (2) zum Ausspinnen der Endlosfilamente (1) vorgesehen ist und wobei eine Kühlkammer (4) zum Kühlen der ausgesponnenen Filamente (1) mit Kühlluft vorhanden ist, wobei an zwei gegenüberliegenden Seiten der Kühlkammer (4) jeweils eine Luftzufuhrkabine (5, 6) angeordnet ist und wobei aus den gegenüberliegenden Luftzufuhrkabinen (5, 6) Kühlluft in die Kühlkammer (4) einführbar ist,
wobei in jeder der beiden Luftzufuhrkabinen (5, 6) jeweils zumindest ein Strömungsgleichrichter (18) zum Gleichrichten der auf die Filamente (1) treffenden Kühlluftströmung vorgesehen ist, wobei ein Strömungsgleichrichter (18) eine Mehrzahl von quer zur Bewegungsrichtung der Filamente (1) bzw. des Filamentstroms orientierten Strömungskanälen (19) aufweist, wobei die Strömungskanäle (19) durch Kanalwandungen (20) begrenzt sind,
wobei die offene Fläche eines Strömungsgleichrichters (18) größer als 85%, vorzugsweise größer als 90% ist und wobei das Verhältnis der Länge L der Strömungskanäle (19) zum Durchmesser Dᵢ der Strömungskanäle (19) L/Dᵢ 1 bis 15, vorzugsweise 1 bis 10 und bevorzugt 1,5 bis 9 beträgt.

2. Vorrichtung nach Anspruch 1, wobei zwischen Spinnerette (2) und Kühlkammer (4) eine Monomer-Absaugungseinrichtung (7) angeordnet ist.

3. Vorrichtung nach einem der Ansprüche 1 oder 2, wobei jede Luftzufuhrkabine (5, 6) in zumindest zwei, vorzugsweise in zwei Kabinenabschnitte (16, 17) unterteilt ist, aus denen jeweils Kühlluft unterschiedlicher Temperatur zuführbar ist.

4. Vorrichtung nach einem der Ansprüche 1 bis 3, wobei zumindest ein Strömungsgleichrichter (18) an seiner Kühlluft-Einströmseite ES und/oder an seiner Kühlluft-Ausströmseite AS zumindest ein Strömungssieb (21) aufweist, wobei das Strömungssieb (21) vorzugsweise quer, bevorzugt senkrecht zur Längsrichtung der Strömungskanäle (19) angeordnet ist.

5. Vorrichtung nach Anspruch 4, wobei das zumindest eine Strömungssieb (21) eine Maschenweite von 0,1 bis 0,4 mm, vorzugsweise von 0,15 bis 0,34 mm und wobei das zumindest eine Strömungssieb (21) vorzugsweise eine Drahtstärke von 0,05 bis 0,32 mm, bevorzugt von 0,07 bis 0,28 mm aufweist.

6. Vorrichtung nach einem der Ansprüche 4 oder 5, wobei die offene Fläche des zumindest einen Strömungssiebes (21) 20 bis 50%, vorzugsweise 25 bis 45% beträgt.

7. Vorrichtung nach einem der Ansprüche 1 bis 6, wobei die offene Fläche eines Strömungsgleichrichters (18) größer als 91%, vorzugsweise größer als 92% ist.

8. Vorrichtung nach einem der Ansprüche 1 bis 7, wobei das Verhältnis L/Dᵢ 2 bis 8, vorzugsweise 2,5 bis 7,5, bevorzugt 2,5 bis 7 und sehr bevorzugt 3 bis 6,5 beträgt.

9. Vorrichtung nach einem der Ansprüche 1 bis 8, wobei die Strömungskanäle (19) eines Strömungsgleichrichters (18) einen mehreckigen Querschnitt, vorzugsweise einen 4- bis 8-eckigen Querschnitt und besonders bevorzugt einen 6-eckigen Querschnitt aufweisen.

10. Vorrichtung nach einem der Ansprüche 1 bis 9, wobei die Strömungskanäle (19) eines Strömungsgleichrichters (18) einen runden Querschnitt, vorzugsweise einen kreisrunden oder ovalen Querschnitt aufweisen.

11. Vorrichtung nach einem der Ansprüche 1 bis 8, wobei die Kanalwandungen (20) der Strömungskanäle (19) flügelförmig bzw. tragflügelförmig ausgebildet sind, und wobei vorzugsweise der Abstand zweier benachbarter flügelförmiger Kanalwandungen (20) 3 bis 12 mm, bevorzugt 5 bis 10 mm beträgt.

12. Vorrichtung nach einem der Ansprüche 1 bis 11, wobei die von der Kühlluft durchströmte Innenfläche eines Strömungsgleichrichters (18) 5 bis 50 m², vorzugsweise 7,5 bis 45 m² und bevorzugt 10 bis 40 m² pro m² Strömungsquerschnitt des Strömungsgleichrichters (18) beträgt.

13. Vorrichtung nach einem der Ansprüche 1 bis 12, wobei die Länge L der Strömungskanäle (19) eines Strömungsgleichrichters (18) 15 bis 65 mm, vorzugsweise 20 bis 60 mm, bevorzugt 20 bis 55 mm und sehr bevorzugt 25 bis 50 mm beträgt.

14. Vorrichtung nach einem der Ansprüche 1 bis 13, wobei der Innendurchmesser Dᵢ beziehungsweise der kleinste Innendurchmesser Dᵢ der Strömungskanäle (19) 2 bis 15 mm, vorzugsweise 3 bis 12 mm, bevorzugt 4 bis11 mm und sehr bevorzugt 5 bis 10 mm beträgt.

15. Vorrichtung nach einem der Ansprüche 1 bis 14, wobei die Vorrichtung mit der Maßgabe ausgelegt ist, dass die Filamente (1) mit einer Fadengeschwindigkeit größer als 2000 m/min, vorzugsweise größer als 2200 m/min durch die Vorrichtung strömen bzw. mit einer Fadengeschwindigkeit größer 4000 m/min, insbesondere größer 5000 m/min durch die Vorrichtung strömen.

## Claims

1. Apparatus for manufacturing spunbonded nonwovens from continuous filaments (1), in particular from continuous filaments (1) of thermoplastic material, wherein a spinneret (2) is provided for spinning out the continuous filaments (1) and wherein a cooling chamber (4) is provided for cooling the spun-out filaments (1) with cooling air, wherein respectively one air supply manifold (5, 6) is arranged on two opposite sides of the cooling chamber (4) and wherein cooling air can be introduced into the cooling chamber (4) from the opposite air supply manifolds (5, 6), wherein in each of the two air supply manifolds (5, 6) respectively at least one flow straightener (18) is provided for rectifying the cooling air flow impinging upon the filaments (1), wherein a flow straightener (18) comprises a plurality of flow channels (19) oriented transversely to the direction of movement of the filaments (1) or the filament flow, wherein the flow channels (19) are delimited by channel walls (20),
wherein the open area of a flow straightener (18) is greater than 85%, preferably greater than 90% and wherein the ratio of the length L of the flow channels (19) to the diameter Dᵢ of the flow channels (19) L/Dᵢ is 1 to 15, preferably 1 to 10 and preferably 1.5 to 9.

2. Apparatus according to Claim 1, wherein a monomer extraction device (7) is disposed between spinneret (2) and cooling chamber (4).

3. Apparatus according to one of Claims 1 or 2, wherein each air supply manifold (5, 6) is divided into at least two, preferably into two manifold sections (16, 17) from which cooling air at different temperature can be supplied in each case.

4. Apparatus according to one of Claims 1 to 3, wherein at least one flow straightener (18) has at least one flow screen (21) on its cooling air inflow side ES and/or on its cooling air outflow side AS, wherein the flow screen (21) is preferably arranged transversely, preferably perpendicularly to the longitudinal direction of the flow channels (19).

5. Apparatus according to Claim 4, wherein the at least one flow screen (21) has a mesh width of 0.1 to 0.4 mm, preferably of 0.15 to 0.34 mm and wherein the at least one flow screen (21) preferably has a wire thickness of 0.05 to 0.32 mm, preferably of 0.07 to 0.28 mm.

6. Apparatus according to one of Claims 4 or 5, wherein the open area of the at least one flow screen (21) is 20 to 50%, preferably 25 to 45%.

7. Apparatus according to one of Claims 1 to 6, wherein the open area of a flow straightener (18) is greater than 91%, preferably greater than 92%.

8. Apparatus according to one of Claims 1 to 7, wherein the ratio L/Dᵢ is 2 to 8, preferably 2.5 to 7.5, preferably 2.5 to 7 and very preferably 3 to 6.5.

9. Apparatus according to one of Claims 1 to 8, wherein the flow channels (19) of a flow straightener (18) have a polygonal cross-section, preferably a quadrangular to octagonal cross-section and particularly preferably a hexagonal cross-section.

10. Apparatus according to one of Claims 1 to 9, wherein the flow channels (19) of a flow straightener (18) have a round cross-section, preferably a circular or oval cross-section.

11. Apparatus according to one of Claims 1 to 8, wherein the channel walls (20) of the flow channels (19) are configured to be wing-shaped or aerofoil-shaped and wherein preferably the spacing between two adjacent wing-shaped channel walls (20) is 3 to 12 mm, preferably 5 to 10 mm.

12. Apparatus according to one of Claims 1 to 11, wherein the inner surface of a flow straightener (18) through which the cooling air flows is 5 to 50 m², preferably 7.5 to 45 m² and preferably 10 to 40 m² per m² of flow cross-section of the flow straightener (18).

13. Apparatus according to one of Claims 1 to 12, wherein the length L of the flow channels (19) of the flow straightener (18) is 15 to 65 mm, preferably 20 to 60 mm, preferably 20 to 55 mm and very preferably 25 to 50 mm.

14. Apparatus according to one of Claims 1 to 13, wherein the internal diameter Dᵢ or the smallest internal diameter Dᵢ of the flow channels (19) is 2 to 15 mm, preferably 3 to 12 mm, preferably 4 to 11 mm and very preferably 5 to 10 mm.

15. Apparatus according to one of Claims 1 to 14, wherein the apparatus is designed with the proviso that the filaments (1) flow through the apparatus at a filament speed greater than 2000 m/min, preferably greater than 2200 m/min or flow through the apparatus at a filament speed greater than 4000 m/min, in particular greater than 5000 m/min.

## Revendications

1. Dispositif, destiné à fabriquer des filés-liés en filaments continus (1), notamment en filaments continus (1) en matière thermoplastique, une busette (2) étant prévue pour filer les filaments continus (1) et une chambre de refroidissement (4) étant présente pour refroidir les filaments (1) filés avec de l'air de refroidissement, sur deux côtés opposés de la chambre de refroidissement (4) étant placée respectivement une cabine d'apport d'air (5, 6) et à partir des cabines d'apport d'air (5, 6) opposées, de l'air de refroidissement pouvant être introduit dans la chambre de refroidissement (4),
dans chacune des deux cabines d'apport d'air (5, 6) étant prévu respectivement au moins un redresseur de flux (18), destiné à redresser le flux d'air de refroidissement incident sur les filaments (1), un redresseur de flux (18) comportant une multiplicité de canaux d'écoulement (19) orientés à la transversale de la direction de déplacement des filaments (1) ou du flux de filaments, les canaux d'écoulement (19) étant délimités par des parois de canal (20),
la surface ouverte d'un redresseur de flux (18) étant supérieure à 85 %, de préférence supérieure à 90 % et le rapport de la longueur L des canaux d'écoulement (19) au diamètre Dᵢ der canaux d'écoulement (19) L/Dᵢ, étant de 1 à 15, de préférence de 1 à 10 et de manière préférentielle, de 1,5 à 9.

2. Dispositif selon la revendication 1, entre la busette (2) et la chambre de refroidissement (4) étant placé un système d'aspiration de monomère (7).

3. Dispositif selon l'une quelconque des revendications 1 ou 2, chaque cabine d'apport d'air (5, 6) étant divisée en au moins deux, de préférence en deux parties de cabine (16, 17) à partir desquelles respectivement de l'air de refroidissement à différente température peut être alimenté.

4. Dispositif selon l'une quelconque des revendications 1 à 3, au moins un redresseur de flux (18) comportant sur sa face d'affluence d'air de refroidissement ES et/ou sur sa face de distribution d'air de refroidissement AS au moins un tamis d'écoulement (21), le tamis d'écoulement (21) étant placé de préférence à la transversale, de manière préférentielle à la perpendiculaire de la direction longitudinale des canaux d'écoulement (19).

5. Dispositif selon la revendication 4, l'au moins tamis d'écoulement (21) présentant un maillage de 0,1 à 0,4 mm, de préférence de 0,15 à 0,34 mm et l'au moins un tamis d'écoulement (21) présentant de préférence une épaisseur de fil métallique de 0,05 à 0,32 mm, de préférence de 0,07 à 0,28 mm.

6. Dispositif selon l'une quelconque des revendications 4 ou 5, la surface ouverte de l'au moins un tamis d'écoulement (21) étant de 20 à 50 %, de préférence de 25 à 45 %.

7. Dispositif selon l'une quelconque des revendications 1 à 6, la surface ouverte d'un redresseur de flux (18) étant supérieure à 91 %, de préférence supérieure à 92 %.

8. Dispositif selon l'une quelconque des revendications 1 à 7, le rapport L/Dᵢ étant de 2 à 8, de préférence de 2,5 à 7,5, de manière préférentielle, de 2,5 à 7 et de manière très préférentielle, de 3 à 6,5.

9. Dispositif selon l'une quelconque des revendications 1 à 8, les canaux d'écoulement (19) d'un redresseur de flux (18) présentant une section transversale polygonale, de préférence une section transversale de carrée à octogonale et de préférence une section transversale hexagonale.

10. Dispositif selon l'une quelconque des revendications 1 à 9, les canaux d'écoulement (19) d'un redresseur de flux (18) présentant une section transversale ronde, de préférence une section transversale circulaire ou ovale.

11. Dispositif selon l'une quelconque des revendications 1 à 8, les parois de canal (20) des canaux d'écoulement (19) étant conçues en forme d'ailettes ou en forme d'éléments de sustentation, et de préférence, l'écart entre deux parois de canal (20) 3 à 12 mm voisines en forme d'éléments de sustentation étant de préférence de 5 à 10 mm.

12. Dispositif selon l'une quelconque des revendications 1 à 11, la surface intérieure d'un redresseur de flux (18) traversée par l'air de refroidissement étant de 5 à 50 m², de préférence de 7,5 à 45 m² et de manière préférentielle de 10 à 40 m² par m² de section transversale d'écoulement du redresseur de flux (18).

13. Dispositif selon l'une quelconque des revendications 1 à 12, la longueur L des canaux d'écoulement (19) d'un redresseur de flux (18) étant de 15 à 65 mm, de préférence de 20 à 60 mm, de manière préférentielle, de 20 à 55 mm et de manière très préférentielle, de 25 à 50 mm.

14. Dispositif selon l'une quelconque des revendications 1 à 13, le diamètre intérieur Dᵢ respectivement le plus petit diamètre intérieur Dᵢ des canaux d'écoulement (19) étant de 2 à 15 mm, de préférence de 3 à 12 mm, de manière préférentielle, de 4 à 11 mm et de manière très préférentielle, de 5 à 10 mm.

15. Dispositif selon l'une quelconque des revendications 1 à 14, le dispositif étant conçu avec le critère que les filaments (1) circulent à une vitesse de fil supérieure à 2000 m/minute, de préférence supérieure à 2200 m/minute à travers le dispositif ou circulent à une vitesse de fil supérieure à 4000 m/minute, notamment supérieure à 5000 m/minute à travers le dispositif.
